# FASCICULE DE BREVET EUROPEEN

(11) **EP 2 674 817 B1**
(45) Date de publication et mention de la délivrance du brevet: **27.05.2020**
(21) Numéro de dépôt: 13163792.8
(22) Date de dépôt: 15.04.2013
(51) Int. Cl.: G04B 1/16, G04B 1/18

(54) **Procédé de fabrication d'un arbre de barillet horloger**
Verfahren zur Herstellung eines Uhrfederhauswelle
Manufacturing method of an arbour of a timepiece barrel

(30) Priorité: 25.04.2012 EP 12165537
(43) Date de publication de la demande: 18.12.2013
(73) Titulaire: ETA SA Manufacture Horlogère Suisse, 2540 Grenchen (CH)
(72) Inventeur: Kaelin, Laurent, 2615 Sonvilier (CH); Queval, Arthur, 1095 Lutry (CH); Rochat, Marco, 1348 Le Brassus (CH); Conus, Thierry, 2543 Lengnau (CH); Decorsterd, Cédric, 2503 Bienne (CH)
(74) Mandataire: Giraud, Eric

(56) Documents cités:
- CH-A- 117 808
- FR-A1- 2 329 000
- US-A- 820 252
- US-A- 3 846 974

## Description

### Domaine de l'invention

L'invention concerne un procédé de fabrication d'un arbre de barillet d'horlogerie.

L'invention concerne encore un élément moteur de barillet d'horlogerie, comportant au moins d'une part un ressort de barillet en bande spiralée d'un type déterminé comportant une première spire interne avec une largeur et une épaisseur définies et ladite première spire interne comportant, pour son maintien sur un arbre de barillet, au niveau d'une extrémité interne, des moyens de maintien ou d'accrochage de profil défini, ledit élément moteur comportant d'autre part un tel arbre de barillet.

L'invention concerne encore un mécanisme d'horlogerie comportant au moins un tel élément moteur.

L'invention concerne le domaine de l'horlogerie, et plus particulièrement le domaine des mécanismes moteurs.

### Arrière-plan de l'invention

L'augmentation de capacité des mécanismes moteurs d'horlogerie est limitée par le volume disponible au niveau des barillets comportant les ressorts de stockage d'énergie. Ce volume disponible est délimité par l'espace disponible dans le mouvement, donc par la taille du tambour incorporant le ressort, et par la géométrie de l'arbre de barillet qui doit être dimensionné pour transmettre en sécurité le couple maximal.

Le document US 3 846 974 A au nom de ETA décrit un barillet avec des gorges longitudinales tréfilées, pour l'appui du ressort et du crochet. Le document: US 820 252 A au nom de PORTER WILSON divulgue un agencement analogue.

Le document US 3 846 974 A au nom de GIGER décrit un barillet avec un arbre très simple, cylindrique portant des gorges tréfilées selon des génératrices, porteuses du ressort et du rochet, ce dernier ayant une denture inclinée, pour le maintien axial de l'arbre.

### Résumé de l'invention

L'invention se propose d'améliorer la capacité des barillets d'horlogerie, par l'emploi d'arbres de barillet de diamètres les plus réduits possibles, afin de privilégier le volume affecté au ressort, ou aux ressorts s'il y en a plusieurs, et donc d'augmenter la réserve de marche de tels barillets.

Il ne suffit pas d'appliquer un facteur d'échelle aux arbres de barillets existants, car la rigidité de l'arbre doit être assurée, voire augmentée par rapport aux diamètres d'arbres usuels, en raison du couple supérieur pouvant être appliqué par le ressort.

Il convient donc de choisir des modes d'élaboration garantissant une bonne résistance, à la flexion et à la fatigue, des arbres, tout en restant d'un coût acceptable. La morphologie de l'arbre conditionne la fixation du ressort sur l'arbre, dont la fiabilité doit être assurée pour éviter tout démontage inutile. Toutes choses égales par ailleurs, notamment en ce qui concerne les matériaux et traitements thermiques utilisés pour la réalisation des arbres et ressorts, ce sont la forme de l'arbre, la forme du ressort, mais aussi le type d'assemblage entre le ressort et l'arbre, qui conditionnent un comportement parfait de l'élément moteur qu'ils composent ensemble. La diminution, dans un facteur important, du diamètre d'arbre par rapport aux fabrications classiques, impose, encore, une diminution du rayon de courbure de la première spire interne du ressort, et de celles qui lui font suite. La conception conjuguée de l'arbre, du ressort associé, et de leur mode de fixation ou d'entraînement, doivent prendre en compte cette contrainte, pour prévenir toute triangulation ou facettisation du ressort au niveau de ses pires internes, qui réduiraient sa durée de vie.

A cet effet, l'invention concerne un procédé de fabrication d'un élément moteur de barillet d'horlogerie, comportant au moins d'une part un ressort de barillet en bande spiralée d'un type déterminé comportant une première spire interne avec une première largeur et une première épaisseur définies et ladite première spire interne comportant, pour son maintien sur un arbre de barillet, au niveau d'une extrémité interne, des moyens de maintien ou d'accrochage de profil défini, ledit élément moteur comportant d'autre part un arbre de barillet, caractérisé en ce que, pour la réalisation dudit arbre, dans une première opération de tréfilage on tréfile une barre de façon à réaliser, autour d'un axe parallèle à la direction de tréfilage, un profil en escargot évolutif entre un plus petit rayon et un plus grand rayon, avec un ressaut entre les points de dits plus grand rayon et plus petit rayon, ledit profil en escargot comportant un secteur d'appui pour ladite spire interne, et en ce que, dans une deuxième opération de reprise d'usinage ou de décolletage de ladite barre tréfilée autour d'un axe de reprise parallèle ou confondu avec la direction de tréfilage, on usine ou on tourne le contour externe complet dudit arbre comportant au moins une portée cylindrique de guidage en pivotement dudit arbre, ledit ressaut servant, ou bien de moyens de butée pour lesdits moyens de maintien ou d'accrochage dudit ressort quand ledit ressaut est utilisé brut de tréfilage, ou bien de moyens de butée ou d'accrochage complémentaire pour lesdits moyens de maintien ou d'accrochage dudit ressort quand ledit ressaut est réusiné lors de ladite deuxième opération de reprise d'usinage ou de décolletage, et en ce que, dans ladite deuxième opération de reprise, on usine une gorge, de révolution autour d'un axe de reprise parallèle à la direction de tréfilage, et de largeur ajustée selon la direction dudit axe de reprise, pour le maintien en position, selon la direction dudit axe de reprise, de ladite spire interne dudit ressort, en au moins un point de sa révolution, ladite gorge étant sécante avec ledit ressaut, entre ses surfaces de plus petit rayon et de plus grand rayon, et ladite gorge étant sensiblement tangente audit profil en escargot en une zone sensiblement diamétralement opposée audit ressaut par rapport audit axe de reprise de révolution de ladite gorge.

Selon une caractéristique de l'invention, on confère une rugosité superficielle, supérieure à 12 micromètres Ra, à au moins une partie dudit secteur d'appui, sous la forme d'une cannelure réalisée lors de ladite opération de tréfilage.

Selon une caractéristique de l'invention, on confère une rugosité superficielle, supérieure à 12 micromètres Ra, à au moins une partie dudit secteur d'appui, sous la forme d'un moletage réalisé lors de ladite opération de reprise d'usinage.

### Description sommaire des dessins

D'autres caractéristiques et avantages de l'invention apparaîtront à la lecture de la description détaillée qui va suivre, en référence aux dessins annexés, où les figures 1 à 14 illustrent l'invention avec le tréfilage d'un arbre de barillet d'horlogerie ayant un profil en escargot :
- la figure 1 représente, de façon schématisée et en vue de bout, un élément moteur de barillet avec un arbre à profil évolutif en escargot selon l'invention, porteur d'un ressort ;
- la figure 2 représente en perspective l'élément moteur de la figure 1;
- la figure 3 représente, en perspective, un détail de l'arbre montrant, vue depuis un évidement de réception de l'extrémité interne du ressort, une surface d'appui de l'arbre qui est destinée à coopérer avec une surface d'arrêt du ressort, cette surface d'appui se développant de part et d'autre d'une gorge périphérique agencée pour la réception du ressort, sur une partie dégressive de son épaisseur au fil de l'enroulement du ressort ;
- les figures 4 à 7 illustrent, de façon similaire à la figure 3, cette même zone de l'arbre équipée d'un ressort, dont la surface d'arrêt prend différentes formes : enroulement ou repli sur la figure 4, découpe en té sur la figure 5, découpe en queue d'aronde sur la figure 6, œillet étampé formant une langue sur la figure 7, ce dernier représenté en vue de bout sur la figure 8;
- les figures 9 à 12 illustrent une réalisation de profil bien adapté à un arbre de très petit diamètre :
   - la figure 9 représente, de façon schématisée et en vue de bout, un élément moteur de barillet avec un arbre à profil évolutif en escargot, porteur d'un ressort ;
   - la figure 10 est une section transversale de l'élément moteur de la figure 9, selon un plan passant par un crochet que comporte l'arbre ;
   - la figure 11 est une vue de bout de l'arbre seul de cet ensemble, la figure 12 est une vue de côté de ce même arbre selon la direction A de la figure 11; les figures 13 et 14 illustrent, de façon partielle, deux variantes de profil de l'arbre dans la zone de réception de l'extrémité interne du ressort.

### Description détaillée des modes de réalisation préférés

L'invention concerne un procédé de fabrication d'un élément moteur 100 de barillet d'horlogerie, comportant au moins d'une part un ressort de barillet 10 en bande spiralée d'un type déterminé comportant une première spire interne 11 avec une première largeur LI et une première épaisseur EI définies. Cette première spire interne 11 comporte, pour son maintien sur un arbre de barillet 1, au niveau d'une extrémité interne 12, des moyens de maintien ou d'accrochage 13 de profil défini. Ce profil peut prendre différentes formes, notamment un oeillet étampé ou usiné, un repli réalisé par pliage un rebord réalisé par roulage, un bossage, un crantage, un élément saillant, ou une découpe, ou encore un simple profil cylindrique pour assurer un bon appui local du ressort 10 sur l'arbre 1 en un point déterminé, de même rayon de courbure, pour leur solidarisation l'un avec l'autre par soudage laser, soudage, brasage, collage, ou similaire. Cet élément moteur 100 comporte d'autre part un arbre 1 de barillet.

Selon l'invention, pour la réalisation de cet arbre 1, dans une première opération de tréfilage on tréfile une barre de façon à réaliser, autour d'un axe parallèle à la direction de tréfilage, un profil 30 dont la section perpendiculairement à la direction de tréfilage est en escargot évolutif entre un plus petit rayon R1 et un plus grand rayon R2, avec un ressaut 60 entre un point saillant 61 de plus grand rayon R2 et un point rentrant de plus petit rayon R1. Ce ressaut 60 délimite, autour du point rentrant, avec une zone de plus petit rayon R1, un évidement 64. Cet évidement 64 est utilisé de différentes façons selon le mode de fixation du ressort 10, comme il sera exposé ci-après. Ce profil en escargot 30 comporte, sur une partie au moins de sa circonférence, un secteur d'appui pour la spire interne 11 du ressort 10.

Et, dans une deuxième opération de reprise d'usinage ou de décolletage de la barre tréfilée autour d'un axe de reprise DC parallèle à la direction de tréfilage, on usine ou on tourne le contour externe complet de l'arbre 1. Ce contour complet comporte au moins une portée cylindrique 5, 6, de guidage en pivotement de l'arbre 1. Quand le ressaut 60 est utilisé brut de tréfilage, ce ressaut 60 sert de moyens de butée pour les moyens de maintien ou d'accrochage 13 du ressort 10. Ou bien, quand ce ressaut 60 est réusiné lors de cette deuxième opération de reprise d'usinage ou de décolletage, ce ressaut 60 sert de moyens de butée ou d'accrochage complémentaire pour les moyens de maintien ou d'accrochage 13 du ressort 10.

Dans une variante selon l'invention, on applique le ressort 10 sur l'arbre 1 de façon à ce que l'extrémité interne 12 de la première spire soit positionnée dans l'évidement 64, le ressort 10 enjambant le voisinage du point saillant de façon à s'enrouler sur l'arbre 1 du côté opposé à l'évidement 64 par rapport au ressaut 60. Cette variante concerne le cas où le ressaut 60 est réusiné lors de la deuxième opération de reprise d'usinage ou de décolletage, pour constituer des moyens de butée ou d'accrochage complémentaire pour les moyens de maintien ou d'accrochage 13 du ressort 10. Cette reprise d'usinage est également nécessaire pour assurer le passage du ressort 10 par-dessus le ressaut 60 en garantissant le meilleur appui possible du ressort 10 et en limitant les contraintes de cisaillement auxquelles il est soumis.

Selon l'invention, dans cette deuxième opération de reprise, on usine une gorge 44, de révolution autour d'un axe de reprise DC parallèle à la direction de tréfilage, et de largeur ajustée selon la direction de cet axe de reprise DC, pour le maintien en position, selon la direction de l'axe de reprise DC, de la spire interne 11 du ressort 10, en au moins un point de sa révolution. Cette gorge 44 est sécante avec le ressaut 60, entre ses surfaces de plus petit rayon R1 et de plus grand rayon R2, et, de préférence, la gorge 44 est sensiblement tangente au profil en escargot 30 en une zone de tangence ZT sensiblement diamétralement opposée au ressaut 60 par rapport à l'axe de reprise DC de révolution de la gorge 44.

Ainsi, dans la première opération de tréfilage, on tréfile une barre de façon à réaliser, saillant ou rentrant par rapport à un secteur d'appui à profil en escargot autour d'un axe parallèle ou confondu avec celui de la barre, au moins un profil continu 30. La section de ce profil continu 30 correspond à la projection, selon un plan perpendiculaire à la direction de tréfilage, de moyens d'accrochage complémentaire à réaliser sur l'arbre 1, de profil complémentaire à des moyens de maintien ou d'accrochage 13 d'un ressort 10 de type déterminé, pour l'accrochage duquel l'arbre 1 correspondant est conçu. La réalisation par tréfilage confère aux surfaces superficielles une meilleure tenue en fatigue, et assure une meilleure répartition des contraintes sur des reliefs saillants ou rentrants, en comparaison avec des technologies d'usinage avec des outils de petit rayon, qui créent des concentrations de contraintes importantes, surtout dans les angles rentrants, et qui fragilisent l'arbre. L'écrouissage résultant du tréfilage concerne toute la surface périphérique, et notamment les zones d'accrochage, qui conservent ainsi une dureté superficielle élevée, et une bonne résistance à l'usure.

On appellera ci-après « prisme », au sens de la géométrie descriptive, un solide construit selon des génératrices parallèles à une même courbe, en élévation sur la base d'un profil fermé plan. De préférence dans le cas du présent exposé, ce prisme est un prisme droit, dont les génératrices sont parallèles à un axe de reprise DC, et perpendiculaires à un profil particulier, notamment circulaire, ou bien en escargot. Dans le cas de la première variante, le profil, quand il est choisi en escargot, est alors construit en fonction de l'épaisseur de la première spire interne 11 d'un ressort 10 avec lequel l'arbre 1 a vocation à coopérer, et l'accroissement de l'escargot sur son pourtour est voisin de l'épaisseur EI de cette première spire 11, et calculé de façon à ce que, quand la première spire 11 de ce ressort est enroulée sur l'arbre 1, elle porte en permanence, ou du moins au maximum possible, sur le secteur d'appui constitué par la surface latérale de ce prisme à section en escargot. Ainsi, quand le ressort 10 vient en recouvrement de l'extrémité interne 12 que comporte la première spire interne 11, il n'est pas déformé par une discontinuité d'appui entre cette surface d'appui 2 et l'extrémité 12.

Dans une deuxième opération de reprise d'usinage ou de décolletage autour d'un axe de reprise DC, on usine ou on tourne le contour externe complet de l'arbre 1. De façon préférée car la plus économique, cette deuxième opération de reprise est faite en décolletage ou en tournage.

Dans une mise en œuvre particulière et préférée de l'invention, la fabrication d'un arbre 1 est liée à l'utilisation prévue de cet arbre 1 avec un ressort de barillet 10 en bande spiralée d'un type déterminé, ou appartenant à une famille de ressorts présentant des caractéristiques communes en ce qui concerne leur interface avec l'arbre de barillet. Cette interface concerne surtout la première spire interne 11, qui comporte une extrémité libre interne 12. Cette première spire 11 a une largeur définie et une épaisseur définie. Ceci n'empêche pas la réalisation de l'extrémité interne 12 avec un autre profil, ou/et une autre largeur, ou/et une autre épaisseur, comme on le verra dans la suite de l'exposé.

De préférence, lors de l'élaboration d'un arbre 1 selon l'un des procédés décrits ci-dessus, on confère une rugosité superficielle, supérieure à 12 micromètres Ra, à au moins une partie du secteur d'appui 2 selon la direction de tréfilage, sous la forme d'une cannelure réalisée lors de la première opération de tréfilage, ou d'un moletage réalisé lors de la deuxième opération de reprise d'usinage. Cette rugosité permet un maintien par friction entre l'arbre et le ressort, surtout si le ressort comporte, au niveau de la première spire interne 11, sur sa face dirigée vers l'axe de l'arbre 1, une surface de friction similaire. Naturellement, une telle surface de friction peut, en alternative à cette élaboration mécanique, résulter d'un traitement de surface, d'une projection de type métallisation, ou similaire.

L'invention concerne un élément moteur 100 de barillet d'horlogerie, comportant au moins d'une part un ressort de barillet 10 en bande spiralée d'un type déterminé comportant une première spire interne 11 avec une largeur et une épaisseur définies, et la première spire interne 11 comportant, pour son maintien sur un arbre de barillet 1, au niveau d'une extrémité interne 12, des moyens de maintien ou d'accrochage 13 de profil défini. Cet élément moteur 10 comporte d'autre part un arbre de barillet 1 de préférence issu de tréfilage d'une barre 50 et réalisé par le des procédé décrit ci-dessus.

Cet arbre 1 comporte des moyens de guidage en pivotement 5, 6, autour d'un axe de pivotement DP, et comporte au moins un secteur d'appui 2 pour l'appui d'une telle première spire interne 11 d'au moins un tel ressort de barillet 10, l'arbre 1 comportant des moyens d'accrochage complémentaire de profil complémentaire au profil des moyens de maintien ou d'accrochage 13 pour sa coopération en pivotement avec ce au moins un ressort 10.

Dans une réalisation particulière de l'élément moteur, l'arbre 1 comporte, en retrait interne par rapport à un prisme de section en escargot et parallèle à l'axe de pivotement de l'arbre 1, comportant le secteur d'appui 2, au moins une cavité pour la réception des moyens de maintien ou d'accrochage 13 ou/et d'au moins une partie de la première spire interne 11. La direction de tréfilage du secteur d'appui 2 est parallèle ou confondu avec l'axe de pivotement D, et au moins une telle cavité est dimensionnée pour la réception sans jeu, dans le sens de la largeur du ressort 10, de l'extrémité interne 12 ou d'au moins une partie de la première spire interne 11.

Dans une réalisation particulière, au moins l'extrémité interne 12 de la première spire interne 11 du ressort 10 comporte, sur sa face interne destinée à venir en appui sur le secteur d'appui 2 de l'arbre 1, une rugosité supérieure à 12 micromètres Ra.

Le maintien relatif entre le ressort 10 et l'arbre 1 peut être assuré par des moyens amovibles et complémentaires, tels qu'œillet et crochet, ou similaire. Dans une alternative, il peut être assuré par une liaison permanente entre eux, par un procédé de fixation, notamment irréversible, par soudage, brasage, collage, ou similaire.

Les modes d'élaboration proposés pour des arbres 1 conçus spécifiquement pour des ressorts 10 de type déterminé autorisent un dimensionnement des éléments antagonistes de façon à assurer un montage sans jeu de l'un sur l'autre. En particulier, au moins un tel ressort 10 est maintenu sans jeu dans une gorge annulaire 44 de l'arbre 1 autour du secteur d'appui 2.

De façon avantageuse, quand on désire un maintien irréversible, l'extrémité interne 12, ou au moins une partie de la première spire 11, est maintenue de façon irréversible dans une telle gorge 44, par soudage ou brasage, ou encore, de façon très économique, par martelage ou écrasement local au niveau de zones de déformation, au niveau du ressort 10 ou/et au niveau de l'arbre 1.

Les figures 1 à 7 illustrent des réalisations particulières selon l'invention.

La figure 1 représente un élément moteur 100 de barillet avec un arbre 1 à profil 30 évolutif en escargot, porteur d'un ressort 10.

Les figures 2 et 3 montrent la configuration propre à cette variante, avec une surface d'appui 3 constituée par la zone d'intersection entre la face d'appui 60 et la gorge périphérique 14, qui définit, de part et d'autre de celle-ci et d'une zone médiane 60A, deux appuis 60B et 60C particulièrement robustes, travaillant en compression, constituant des moyens de butée pour encaisser l'effort induit par le remontage du ressort 10.

La gorge périphérique 44 est agencée pour la réception du ressort 10, sur une partie dégressive de son épaisseur au fil de l'enroulement du ressort : depuis l'épaisseur totale EI du ressort qui peut être encastrée au niveau de la face d'appui 60, ou du moins une fraction significative de cette épaisseur totale, pour un bon maintien axial du ressort, jusqu'à une zone de tangence ZT où la gorge 44 est tangente avec une surface périphérique d'appui 2, et où le ressort 10 est complètement libre axialement.

Sur les figures 4 à 7, la surface d'arrêt 13 du ressort 10 prend différentes formes : enroulement ou repli sur la figure 4, découpe en té sur la figure 5, découpe en queue d'aronde sur la figure 6, œillet étampé formant une langue 16A sur la figure 1 ou la figure 7, ce dernier représenté en vue de bout sur la figure 8.

Les figures 9 à 12 illustrent une réalisation de profil bien adapté à un arbre 1 de très petit diamètre. Cet arbre 1 comporte, à l'exception d'un crochet 34 qui coopère avec un oeillet du ressort 10, un profil en escargot 30.

Le rayon R0 qui sert d'appui à l'extrémité 12 de la spire interne 11 du ressort 10 est ici d'un très petit diamètre, d'une valeur de 0,26 mm, alors que la plus grand rayon R2 qui correspond à l'encombrement radial maximal du crochet 34, et à l'appui de la deuxième spire du ressort, a une valeur de 0,42 mm. L'espace radial dévolu au ressort correspond donc à une épaisseur voisine de 0,08 mm. Le facteur K, qui est le rapport entre le rayon de bonde, ici le rayon R0 de l'arbre 1, et l'épaisseur du ressort 10, est voisin de 1,6, ce qui est une valeur particulièrement basse puisqu'on estime, pour des qualités de ressorts (Nivaflex® ou similaire) et d'arbres (acier ou acier inox) usuelles en horlogerie, que ce rapport doit être supérieur à 10 pour prévenir la casse de l'arbre.

Le rayon minimal R0 de bonde dépend surtout :
- de la pression hertzienne sur les pivotements de l'arbre 1 avec le pont et la platine, ou avec le couvercle et le tambour du barillet, selon le type de montage de l'arbre 1. Ceci dépend du couple du ressort de barillet, des diamètres de pivotements ainsi que de leurs hauteurs et des matériaux en contacts ;
- des contraintes que subit l'arbre 1 au niveau de la torsion et flexion. Ceci est aussi dépendant du couple du ressort ainsi que de la géométrie de l'arbre ;
- des contraintes de cisaillement subies par le crochet 34 de l'arbre 1 lorsque le ressort 10 s'arme autour de la bonde. Ceci dépend du couple du ressort mais aussi de la géométrie du crochet qui elle dépend de l'ouverture maximum de l'œillet 16 réalisable dans le ressort 1, par lequel le crochet vient entraîner le ressort 1 sur la bonde ;
- de l'espace disponible entre le noyau de l'arbre 1 et la deuxième spire du ressort 10 enroulé sur la bonde afin de garantir que l'extrémité interne 12 de ce ressort 10 au centre ne vienne pas déranger l'enroulement de celui-ci. Ceci dépend surtout de l'épaisseur du ressort 10.

Tel que visible dans une variante particulière illustrée sur les figures 10 et 11, le profil périphérique 70 de l'arbre 1 se décompose comme suit :
- dans la zone du crochet 34 (section BB de la figure 30) :
   - un premier secteur 71, entre les repères A et B, cylindrique, du rayon minimal R0, centré sur l'axe DC ;
   - une zone de jonction 72, entre les repères B et C, à croissance rapide, notamment plane et faisant un angle α avec un plan radial, cet angle α étant notamment compris entre 0° et 45°,
   - un deuxième secteur 73, entre les repères C, D, et E, cylindrique, centré sur un axe D2 excentré par rapport à l'axe DC, cette excentration étant comprise entre R0/4 et R0/3 ;
   - une zone de jonction 74, tangente au deuxième secteur 73, entre les repères E et F, cette zone de jonction est avantageusement sensiblement plane ; cette zone de jonction 74 définit, dans sa partie de plus grande extension radiale, le dos du crochet 34 ;
   - un troisième secteur 75, entre les repères F et G, cylindrique, centré sur l'axe DC, constituant la tranche du crochet 34 et la zone d'appui de la deuxième spire du ressort 10 quand elle vient en superposition de la première spire 11 ;
   - une face d'appui 76, entre les repères G et A, constituant la surface active du crochet 34 pour la coopération en appui avec une surface d'arrêt 16A du ressort 10, ici constituée par une des faces d'un oeillet 16 ; de préférence, cette face d'appui 76 est plane, et en dépouille par rapport à un plan radial issu de l'axe DC, de façon à assurer l'appui du ressort 10, quelle que soit l'épaisseur de ce ressort 10, sur la face d'appui 76 ;
   - dans la zone externe au crochet 34 (section CC de la figure 12) :
      - un premier secteur 71, entre les repères H et B, cylindrique, du rayon minimal R0, centré sur l'axe DC ; le repère H est tel que l'abscisse curviligne HA soit inférieure à la longueur de l'ouverture de l'œillet 16 du ressort 10 ;
      - une zone de jonction 72, entre les repères B et C, à croissance rapide, notamment plane et faisant un angle α avec un plan radial, cet angle α étant notamment compris entre 0° et 45°,
      - un deuxième secteur 73, entre les repères C, D, E, et H cylindrique, centré sur un axe D2 excentré par rapport à l'axe DC, cette excentration étant comprise entre R0/4 et R0/3, et ce deuxième secteur 73 étant sensiblement tangent avec le premier secteur 71 en H.

La variante de la figure 12 montre une première zone qui est décomposée entre d'une part un plat 71A, entre les repères A et A', et faisant un angle droit ou obtus en A avec la face d'appui 76 plane, de façon à permettre un fraisage combiné des surfaces 76 et 71A, et d'autre part le premier secteur 71 s'étendant entre les repères A' et B, cylindrique, du rayon minimal R0, centré sur l'axe DC, et dont la tangente en B forme un angle droit ou obtus avec la zone de jonction 72.

La variante de la figure 13 montre une première zone qui est décomposée entre d'une part un plat 71A, entre les repères A et A', et perpendiculaire en A à la face d'appui 76 plane, de façon à permettre un fraisage combiné des surfaces 76 et 71A, et d'autre part un second plat 71B s'étendant entre les repères A' et B, et faisant un angle droit ou obtus en B avec la zone de jonction 72 plane, de façon à permettre un fraisage combiné des surfaces 71B et 72.

Dans le cas des figures 13 et 14, a distance à l'axe DC des surfaces 71A et 71B est de préférence comprise entre les valeurs 0,8 R0 et R0.

Toutes les configurations exposées ci-dessus se prêtent à un arrêt du ressort 10 sur l'arbre 1 par un point de soudage, soudage laser (radial ou parallèle à l'axe), brasage, collage, ou similaire.

L'invention concerne encore un mécanisme d'horlogerie comportant au moins un tel élément moteur 100. Ce mécanisme est un barillet, ou un mouvement incorporant au moins un barillet, ou une pièce d'horlogerie incorporant au moins un mouvement incorporant au moins un barillet.

## Revendications

1. Procédé de fabrication d'un élément moteur (100) de barillet d'horlogerie, comportant au moins d'une part un ressort de barillet (10) en bande spiralée d'un type déterminé comportant une première spire interne (11) avec une première largeur et une première épaisseur définies et ladite première spire interne (11) comportant, pour son maintien sur un arbre de barillet (1), au niveau d'une extrémité interne (12), des moyens de maintien ou d'accrochage (13) de profil défini, ledit élément moteur (10) comportant d'autre part un arbre (1) de barillet, **caractérisé en ce que**, pour la réalisation dudit arbre (1), dans une première opération de tréfilage on tréfile une barre de façon à réaliser, autour d'un axe parallèle à la direction de tréfilage, un profil en escargot (30) évolutif entre un plus petit rayon (R1) et un plus grand rayon (R2), avec un ressaut (60) entre les points de dits plus grand rayon (R2) et plus petit rayon (R1), ledit profil en escargot (30) comportant un secteur d'appui (2) pour ladite spire interne (11), et **en ce que**, dans une deuxième opération de reprise d'usinage ou de décolletage de ladite barre tréfilée autour d'un axe de reprise (DC) parallèle à la direction de tréfilage on usine ou on tourne le contour externe complet dudit arbre (1) comportant au moins une portée cylindrique (5 ; 6) de guidage en pivotement dudit arbre (1), ledit ressaut (60) servant, ou bien de moyens de butée pour lesdits moyens de maintien ou d'accrochage (13) dudit ressort (10) quand ledit ressaut (60) est utilisé brut de tréfilage, ou bien de moyens de butée ou d'accrochage complémentaire pour lesdits moyens de maintien ou d'accrochage (13) dudit ressort (10) quand ledit ressaut (60) est réusiné lors de ladite deuxième opération de reprise d'usinage ou de décolletage, et **en ce que**, dans ladite deuxième opération de reprise, on usine une gorge (44), de révolution autour d'un axe de reprise (DC) parallèle à la direction de tréfilage et de largeur ajustée selon la direction dudit axe de reprise (DC), pour le maintien en position, selon la direction dudit axe de reprise (DC), de ladite spire interne (11) dudit ressort (10), en au moins un point de sa révolution, ladite gorge (44) étant sécante avec ledit ressaut (60), entre ses surfaces de plus petit rayon (R1) et de plus grand rayon (R2), et ladite gorge (44) étant sensiblement tangente audit profil en escargot (30) en une zone sensiblement diamétralement opposée audit ressaut (60) par rapport audit axe de reprise (DC) de révolution de ladite gorge (44).

2. Procédé de fabrication d'un élément moteur (100) de barillet d'horlogerie selon la revendication 1, **caractérisé en ce qu'**on réalise ledit ressaut (60) avec un écart entre ledit plus petit rayon (R1) et ledit plus grand rayon (R2), qui est supérieur ou égal à ladite épaisseur dudit ressort (10).

3. Procédé de fabrication d'un élément moteur (100) de barillet d'horlogerie selon la revendication 2, **caractérisé en ce qu'**on réalise lesdits moyens de maintien ou d'accrochage (13) dudit ressort (10) avec un profil en té à l'extrémité interne (12) de ladite première spire interne (11), comportant une barre transversale (18) attachée par une âme (19) de largeur réduite au corps de dite première largeur dudit ressort (10), et qu'on choisit pour largeur de ladite gorge (44) une largeur supérieure ou égale à celle de ladite largeur réduite de ladite âme (19).

4. Procédé de fabrication d'un élément moteur (100) de barillet d'horlogerie selon la revendication 2, **caractérisé en ce qu'**on réalise lesdits moyens de maintien ou d'accrochage (13) dudit ressort (10) avec un profil en queue d'aronde dont la partie la plus large est de largeur supérieure à celle de ladite gorge (44), et dont la partie la plus étroite est agencée pour être immobilisée en appui sur ledit ressaut (60) à l'entrée de ladite gorge (44).

5. Procédé de fabrication d'un élément moteur (100) de barillet d'horlogerie selon la revendication 2, **caractérisé en ce que**, après usinage de ladite gorge (44), on met en appui lesdits moyens de maintien ou d'accrochage (13) dudit ressort (10) sur ledit ressaut (60) ou sur lesdits moyens de butée ou d'accrochage complémentaire usinés à partir dudit ressaut (60), et que on immobilise maintenu de façon irréversible, en au moins un point, ledit ressort (10) dans ladite gorge (44), par soudage, ou/et brasage, ou/et martelage dudit arbre (1) ou/et dudit ressort (10).

6. Procédé de fabrication d'un élément moteur (100) de barillet d'horlogerie selon l'une des revendications précédentes, **caractérisé en ce qu'**on réalise lesdits moyens de maintien ou d'accrochage (13) dudit ressort (10) avec au moins un bossage au niveau de ladite première spire interne (11), réalisé par déformation permanente locale dudit ressort (10).

7. Procédé de fabrication d'un élément moteur (100) de barillet d'horlogerie selon l'une des revendications précédentes, **caractérisé en ce qu'**on réalise lesdits moyens de maintien ou d'accrochage (13) dudit ressort (10) avec au moins une patte (16A)au niveau de ladite première spire interne (11), réalisée par étampage dudit ressort (10).

8. Procédé de fabrication d'un élément moteur (100) de barillet d'horlogerie selon l'une des revendications précédentes, **caractérisé en ce qu'**on réalise lesdits moyens de maintien ou d'accrochage (13) dudit ressort (10) sous forme d'un arrêt d'entraînement par un repli ou/et un roulage dudit ressort (10) vers ledit axe de reprise (DC) à sa dite extrémité interne (12).

9. Procédé de fabrication d'un élément moteur (100) de barillet d'horlogerie selon l'une des revendications précédentes, **caractérisé en ce qu'**on réalise ledit ressort (10) avec un œillet (16)au niveau de l'extrémité interne (12) de ladite première spire interne (11), et **caractérisé en ce qu'**on réusine ledit ressaut (60) sous forme d'un crochet (34)conjugué à un logement et de profil correspondant à celui dudit oeillet (16).

10. Procédé de fabrication d'un élément moteur (100) de barillet d'horlogerie selon l'une des revendications précédentes, **caractérisé en ce qu'**on confère une rugosité superficielle, supérieure à 12 micromètres Ra, à au moins une partie dudit secteur d'appui (2) dudit ressort (10), sous la forme d'une cannelure réalisée lors de ladite opération de tréfilage.

11. Procédé de fabrication d'un élément moteur (100) de barillet d'horlogerie selon l'une des revendications précédentes, **caractérisé en ce qu'**on confère une rugosité superficielle, supérieure à 12 micromètres Ra, à au moins une partie dudit secteur d'appui (2) dudit ressort (10), sous la forme d'un moletage réalisé lors de ladite opération de reprise d'usinage.

12. Procédé de fabrication d'un élément moteur (100) de barillet d'horlogerie selon l'une des revendications précédentes, **caractérisé en ce qu'**on lamine au préalable ledit ressort (10) de façon différentielle, et **en ce que** ladite épaisseur de ladite première spire interne (11) dudit ressort (10) est inférieure à l'épaisseur des spires suivantes dudit ressort (10) lesquelles sont de section constante ou progressive en s'éloignant de ladite première spire interne (11).

13. Procédé de fabrication d'un élément moteur (100) de barillet d'horlogerie selon l'une des revendications précédentes, **caractérisé en ce qu'**on confère à au moins ladite extrémité interne (12) de ladite première spire interne (11) dudit ressort (10), sur sa face interne destinée à venir en appui sur un secteur d'appui (2) dudit arbre (1), une rugosité supérieure à 12 micromètres Ra.

## Patentansprüche

1. Verfahren zum Herstellen eines Uhrenfederhaus-Antriebselements (100), umfassend mindestens einerseits eine Federhausfeder (10) aus einem spiralförmigen Band eines bestimmten Typs, das eine erste innere Windung (11) mit einer definierten ersten Breite und einer definierten ersten Dicke aufweist, wobei die erste innere Windung (11) für ihr Halten an einer Federhauswelle (1) an einem inneren Ende (12) Mittel (13) zum Halten oder Einhaken mit einem bestimmten Profil aufweist, und das Antriebselement (10) andererseits eine Federhauswelle (1) umfasst, **dadurch gekennzeichnet, dass** zum Herstellen der Welle (1) in einem ersten Vorgang des Drahtziehens ein Stab derart gezogen wird, dass um eine Achse parallel zu der Ziehrichtung ein Schneckenprofil (30) gebildet wird, das sich zwischen einem kleineren Radius (R1) und einem größeren Radius (R2) entwickelt und zwischen den Punkten mit größerem Radius (R2) und kleinerem Radius (R1) einen Vorsprung (60) aufweist, wobei das Schneckenprofil (30) ein Auflager (2) für die innere Windung (11) aufweist, und dass in einem zweiten Vorgang der Wiederaufnahme der Bearbeitung oder Drehvorgang des gezogenen Stabs um eine zu der Ziehrichtung parallele Wiederaufnahmeachse (DC) die gesamte Außenkontur der Welle (1), die mindestens einen zylindrischen Bereich (5; 6) für die Schwenkführung der Welle (1) aufweist, bearbeitet oder gedreht wird, wobei der Vorsprung (60) entweder als Anschlagmittel für die Mittel (13) zum Halten oder Einhaken der Feder (10), wenn der Vorsprung (60) zum Rohziehen verwendet wird, oder als Anschlagmittel oder komplementäres Mittel zum Einhaken für die Mittel (13) zum Halten oder Einhaken der Feder (10) dient, wenn der Vorsprung (60) in dem zweiten Vorgang der Bearbeitung oder Zieh-Wiederaufnahme erneut bearbeitet wird, und dass in dem zweiten Vorgang der Wiederaufnahme der Bearbeitung eine um die Wiederaufnahmeachse (DC) parallel zu der Ziehachse rotationssymmetrische Nut (44) mit einer entsprechend der Richtung der Wiederaufnahmeachse (DC) eingestellten Breite bearbeitet wird, um die innere Windung (11) der Feder (10) in der Richtung der Wiederaufnahmeachse (DC) mindestens an einem Punkt ihrer Drehsymmetrie an ihrer Position zu halten, wobei die Nut (44) den Vorsprung (60) zwischen ihren Oberflächen mit kleinerem Radius (R1) und größerem Radius (r2) schneidet und wobei die Nut (44) zu dem Schneckenprofil (30) in einer dem Vorsprung (60) in Bezug auf die rotationssymmetrische Wiederaufnahmeachse (DC) der Nut (44) im Wesentlichen diametral gegenüberliegenden Zone im Wesentlichen tangential ist.

2. Verfahren zum Herstellen eines Uhrenfederhaus-Antriebselements (100) nach Anspruch 1, **dadurch gekennzeichnet, dass** der Vorsprung (60) mit einem Abstand zwischen dem kleineren Radius (R1) und dem größeren Radius (R2) ausgebildet ist, der größer oder gleich der Dicke der Feder (10) ist.

3. Verfahren zum Herstellen eines Uhrenfederhaus-Antriebselements (100) nach Anspruch 2, **dadurch gekennzeichnet, dass** die Mittel (13) zum Halten oder Einhaken der Feder (10) mit einem T-förmigen Profil am inneren Ende (12) der ersten inneren Windung (11) hergestellt werden, umfassend einen über einen Steg (19) mit verringerter Breite an dem Körper mit der ersten Breite der Feder (10) befestigten Querbalken (18) und dass für die Breite der Nut (44) eine Breite größer oder gleich jener der verringerten Breite des Stegs (19) gewählt wird.

4. Verfahren zum Herstellen eines Uhrenfederhaus-Antriebselements (100) nach Anspruch 2, **dadurch gekennzeichnet, dass** die Mittel (13) zum Halten oder Einhaken der Feder (10) mit einem Schwalbenschwanzprofil hergestellt werden, dessen breitester Teil eine Breite größer als jene der Nut (44) aufweist, und dessen schmalster Teil so angeordnet ist, dass er an dem Vorsprung (60) am Eingang der Nut (44) abstützend fixierbar ist.

5. Verfahren zum Herstellen eines Uhrenfederhaus-Antriebselements (100) nach Anspruch 2, **dadurch gekennzeichnet, dass** nach der Bearbeitung der Nut (44) die Mittel (13) zum Halten oder Einhaken der Feder (10) an dem Vorsprung (60) oder an den Anschlagmitteln oder komplementären Mitteln zum Einhaken, die ausgehend von dem Vorsprung (60) bearbeitet werden, abgestützt werden und dass die Feder (10) in der Nut (44) durch Schweißen und/oder Hartlöten und/oder Hämmern der Welle (1) und/oder der Feder (10) an mindestens einem Punkt unumkehrbar fixiert wird.

6. Verfahren zum Herstellen eines Uhrenfederhaus-Antriebselements (100) nach einem der vorhergehenden Ansprüche, **dadurch gekennzeichnet, dass** die Mittel (13) zum Halten oder Einhaken der Feder (10) mit mindestens einer Erhebung auf Höhe der ersten inneren Windung (11) hergestellt werden, die durch dauerhafte lokale Verformung der Feder (10) hergestellt wird.

7. Verfahren zum Herstellen eines Uhrenfederhaus-Antriebselements (100) nach einem der vorhergehenden Ansprüche, **dadurch gekennzeichnet, dass** die Mittel (13) zum Halten oder Einhaken der Feder (10) mit mindestens einer Lasche (16A) auf Höhe der ersten inneren Windung (11) hergestellt werden, die durch Prägen der Feder (10) hergestellt wird.

8. Verfahren zum Herstellen eines Uhrenfederhaus-Antriebselements (100) nach einem der vorhergehenden Ansprüche, **dadurch gekennzeichnet, dass** die Mittel (13) zum Halten oder Einhaken der Feder (10) in Form eines Antriebsanschlags durch Falzen und/oder Walzen der Feder (10) in Richtung der Wiederaufnahmeachse (DC) an ihrem inneren Ende (12) hergestellt werden.

9. Verfahren zum Herstellen eines Uhrenfederhaus-Antriebselements (100) nach einem der vorhergehenden Ansprüche, **dadurch gekennzeichnet, dass** die Feder (10) mit einer Öse (16) auf Höhe des inneren Endes (12) der ersten inneren Windung (11) hergestellt wird und dass der Vorsprung (60) in Form eines Hakens (34) nachbearbeitet wird, der zu einem Aufnahmeraum gehört und ein Profil entsprechend jenem der Öse (16) besitzt.

10. Verfahren zum Herstellen eines Uhrenfederhaus-Antriebselements (100) nach einem der vorhergehenden Ansprüche, **dadurch gekennzeichnet, dass** mindestens einem Teil des Auflagers (2) der Feder (10) während des Ziehvorgangs eine Oberflächenrauigkeit von mehr als 12 Mikrometern Ra in Form einer Riffelung verliehen wird.

11. Verfahren zum Herstellen eines Uhrenfederhaus-Antriebselements (100) nach einem der vorhergehenden Ansprüche, **dadurch gekennzeichnet, dass** mindestens einen Teil des Auflagers (2) der Feder (10) während des Vorgangs der Wiederaufnahme der Bearbeitung eine Oberflächenrauigkeit von mehr als 12 Mikrometern Ra in Form einer Rändelung verliehen wird.

12. Verfahren zum Herstellen eines Uhrenfederhaus-Antriebselements (100) nach einem der vorhergehenden Ansprüche, **dadurch gekennzeichnet, dass** die Feder (10) in einer ausgleichenden Weise vorgewalzt wird und dass die Dicke der ersten inneren Windung (11) der Feder (10) kleiner ist als die Dicke der folgenden Windungen der Feder (10), die einen konstanten Querschnitt oder einen mit größerem örtlichen Abstand von der ersten inneren Windung (11) zunehmenden Querschnitt aufweisen.

13. Verfahren zum Herstellen eines Uhrenfederhaus-Antriebselements (100) nach einem der vorhergehenden Ansprüche, **dadurch gekennzeichnet, dass** mindestens dem inneren Ende (12) der ersten inneren Windung (11) der Feder (10) auf seiner Innenseite, die dazu bestimmt ist, sich auf einem Auflager (2) der Welle (1) abzustützen, eine Rauigkeit von mehr als 12 Mikrometern Ra verliehen wird.

## Claims

1. Method of producing a drive element (100) for a horological barrel, comprising on the one hand at least one spiral strip mainspring (10) of a determined type comprising a first inner coil (11) with a defined first width and first thickness, and said first inner coil (11) comprising, for the holding thereof on a barrel arbor (1), at an inner end (12), holding or hooking means (13) having a defined profile, said drive element (10) comprising on the other hand a barrel arbor (1), **characterised in that**, in order to produce said arbor (1), in a first drawing operation, a bar is drawn so as to form, about an axis parallel to the drawing direction, a snail-shaped profile (30) passing from a smaller radius (R1) to a larger radius (R2), with a step (60) between the points on said larger radius (R2) and said smaller radius (R1), said snail-shaped profile (30) comprising a support sector (2) for said inner coil (11), and **in that**, in a second touching up or profile-turning operation for said drawn bar about a touching-up axis (DC) parallel to the drawing direction, the complete external contour of said arbor (1) is machined or turned, which complete external contour comprises at least one cylindrical shoulder (5; 6) for guiding the pivoting of said arbor (1), said step (60) acting either as banking means for said means (13) for holding or hooking said mainspring (10) when said step (60) is used as drawn, or as a complementary banking or hooking means for said means (13) for holding or hooking said mainspring (10) when said step (60) is re-machined during said second touching-up or profile-turning operation, and **in that**, in said second touching-up operation, a groove (44) revolving about a touching-up axis (DC) parallel to the drawing direction is machined, and which has a width that is adjusted in the direction of said touching-up axis (DC), so as to hold in position said inner coil (11) of said mainspring (10) in the direction of said touching-up axis (DC), at at least one point on the revolution thereof, said groove (44) being secant with said step (60), between the surfaces of smaller radius (R1) and of larger radius (R2) thereof, and said groove (44) being substantially tangent to said snail-shaped profile (30) in a zone that is substantially diametrically opposite to said step (60) relative to said touching-up axis (DC) of revolution of said groove (44).

2. Method of manufacturing a drive element (100) for a horological barrel according to claim 1, **characterised in that** said step (60) is produced with a difference between said smaller radius (R1) and said larger radius (R2) of greater than or equal to said thickness of said mainspring (10).

3. Method of manufacturing a drive element (100) for a horological barrel according to claim 2, **characterised in that** said means (13) for holding or hooking said mainspring (10) are produced with a T-shaped profile at the inner end (12) of said first inner coil (11), comprising a cross bar (18) attached by a core (19) of reduced width to the body of said first width of said mainspring (10), and **in that** the width of said groove (44) is selected such that it is greater than or equal to that of said reduced width of said core (19).

4. Method of manufacturing a drive element (100) for a horological barrel according to claim 2, **characterised in that** said means (13) for holding or hooking said mainspring (10) are produced with a dovetail profile, the widest part whereof is wider than that of said groove (44), and the narrowest part whereof is arranged such that it is immobilised in abutment on said step (60) at the entrance to said groove (44).

5. Method of manufacturing a drive element (100) for a horological barrel according to claim 2, **characterised in that**, after said groove (44) has been machined, said means (13) for holding or hooking said mainspring (10) are placed in abutment on said step (60) or on said complementary banking or hooking means machined from said step (60), and **in that** said mainspring (10) is immobilised and held in an irreversible manner, at at least one point, inside said groove (44) by welding, and/or brazing, and/or hammering said arbor (1) and/or said mainspring (10).

6. Method of manufacturing a drive element (100) for a horological barrel according to one of the preceding claims, **characterised in that** said means (13) for holding or hooking said mainspring (10) are produced with at least one boss at said first inner coil (11), produced by permanent local deformation of said mainspring (10).

7. Method of manufacturing a drive element (100) for a horological barrel according to one of the preceding claims, **characterised in that** said means (13) for holding or hooking said mainspring (10) are produced with at least lug (16A) at said first inner coil (11), produced by stamping said mainspring (10).

8. Method of manufacturing a drive element (100) for a horological barrel according to one of the preceding claims, **characterised in that** said means (13) for holding or hooking said mainspring (10) are produced in the form of a driving stop by folding and/or rolling said mainspring (10) towards said touching-up axis (DC) at said inner end (12) thereof.

9. Method of manufacturing a drive element (100) for a horological barrel according to one of the preceding claims, **characterised in that** said mainspring (10) is produced with an eyelet (16) at the inner end (12) of said first inner coil (11), and **characterised in that** said step (60) is re-machined in the shape of a hook (34) conjugated with a recess and having a profile matching that of said eyelet (16).

10. Method of manufacturing a drive element (100) for a horological barrel according to one of the preceding claims, **characterised in that** at least one part of said support sector (2) of said mainspring (10) is given a surface roughness of greater than 12 micrometres Ra, in the form of a flute produced during said drawing operation.

11. Method of manufacturing a drive element (100) for a horological barrel according to one of the preceding claims, **characterised in that** at least one part of said support sector (2) of said mainspring (10) is given a surface roughness of greater than 12 micrometres Ra, in the form of a milling produced during said drawing operation.

12. Method of manufacturing a drive element (100) for a horological barrel according to one of the preceding claims, **characterised in that** said mainspring (10) is pre-laminated in a differential manner, and **in that** said thickness of said first inner coil (11) of said mainspring (10) is smaller than the thickness of the following coils of said mainspring (10), which have a section that remains constant or that grows as it moves away from said first inner coil (11).

13. Method of manufacturing a drive element (100) for a horological barrel according to one of the preceding claims, **characterised in that** at least said inner end (12) of said first inner coil (11) of said mainspring (10) is given, on the inner surface thereof intended to abut against a support sector (2) of said arbor (1), a roughness of greater than 12 micrometres Ra.
